# EUROPÄISCHE PATENTSCHRIFT

(11) **EP 1 132 334 B1**
(45) Veröffentlichungstag und Bekanntmachung des Hinweises auf die Patenterteilung: **02.04.2003**
(21) Anmeldenummer: 00124069.6
(22) Anmeldetag: 06.11.2000
(51) Int. Cl.: B67C 3/22

(54) **Magazinvorrichtung für an Behälterbehandlungsmaschinen anbringbaren Bauteilen**
Magazin for on a container handling machine mountable components
Magasin pour pièces montables sur une machine de traitement de récipients

(30) Priorität: 12.01.2000 DE 20000417 U
(43) Veröffentlichungstag der Anmeldung: 12.09.2001
(73) Patentinhaber: KHS Maschinen- und Anlagenbau Aktiengesellschaft, 44143 Dortmund (DE)
(72) Erfinder: Hellige, Ullrich, 44267 Dortmund (DE); Zinke, Stefan, 44269 Dortmund (DE)

(56) Entgegenhaltungen:
- EP-A- 0 572 107
- DE-A- 19 858 791
- US-A- 4 359 815

## Beschreibung

Die Erfindung bezieht sich auf eine Magazinvorrichtung für an umlaufenden Behälterbehandlungsmaschinen anbringbaren Bauteilen mit einer Magazineinheit und darin gehaltenen Bauteilen wie Spülbehälter und dergleichen.

Insbesondere bei Abfüllmaschinen ist es erforderlich, bestimmte Bauteile an den Behandlungsköpfen auszutauschen. Hierzu gehören z.B. Füllrohre, Spülbehälter und dergleichen. Insbesondere bei Füllmaschinen zum Abfüllen von Getränken, deren Füllhöhe im wesentlichen durch die Unterkante eines kurzen Füllrohres bestimmt wird, ist es erforderlich, dieses bei unterschiedlichen Füllhöhen auszutauschen. Im allgemeinen werden diese kurzen Füllrohre (wenn sie mit einem Schraubgewinde ausgestattet sind) durch Ausschrauben aus dem Füll- bzw. Behandlungskopf entfernt und durch entsprechende Luftrohre anderer Länge ersetzt. Bei einer vorgesehenen Steckverbindung solcher Luftrohre ist es bereits bekannt geworden, diese mit einer pneumatischen Abzugsvorrichtung, die jeweils von Hand betätigt wird, zu entfernen.

Bei der Reinigung solcher Füllmaschinen bzw. deren Behandlungsköpfe ist es ferner bekannt, für den Reinigungsvorgang entsprechend ausgebildete Spülbehälter einzeln mit den Behandlungsköpfen einer solchen Füllmaschine zu verbinden. Hierbei wird eine von außen an den Drehkreis der Füllmaschine heranführbare Zuführeinrichtung mit dem Drehkreis in eine Zubringstellung verbracht, wonach die einzelnen Spülbehälter in eine Arretierungsposition und mit den Behandlungsstationen verbunden und in Umlauf gebracht werden. Nach Beendigung des Spülvorganges werden die Spülbehälter durch die Zuführeinrichtung von den Behandlungsstationen getrennt und aus dem Drehkreis außerhalb des Bereiches der Gefäßbehandlungsmaschine in Regalen und dergleichen abgestellt.

Ebenfalls bekannt ist eine Vorrichtung nach D1 EP 0 572 107. In dieser Veröffentlichung wird eine Lösung vorgeschlagen, bei der eine einfache Handhabungsvorrichtung die auszutauschenden Behandlungsköpfe aus der Behandlungsmaschine entfernt und diese in einer Magazinvorrichtung ablegt.

Der Erfindung liegt nun die Aufgabe zugrunde, eine verbesserte Lagermöglichkeit solcher Bauteile zu schaffen, die auch deren einfache Reinigung, beispielsweise in Gruppen, zulassen.

Diese Aufgabe wird gemäß der Erfindung bei einer Magazinvorrichtung der eingangs genannten Art durch die Merkmale des Anspruchs 1 gelöst.

Mit einer so ausgebildeten Magazinvorrichtung ist eine vorteilhafte gleichbleibende Lagerung von Bauteilen, beispielsweise Spülbehälter, gewährleistet. Die vorgesehenen Magazineinheiten sind einfach entnehmbar und mit einer Gruppe von Spülbehältern einem Reinigungsprozeß zuführbar. Die Handhabung eines einzelnen Spülbehälters entfällt, so daß erhebliche Einsparungen insbesondere bei dem zwingend erforderlichen Reinigungsprozess gegeben sind.

Im nachfolgenden wird die Erfindung anhand eines in der Zeichnung dargestellten Ausführungsbeispiels näher erläutert.

In der Zeichnung zeigt
- Figur 1: eine vereinfachte Darstellung der Wechselvorrichtung und
- Figur 2: eine Darstellung der Magazinvorrichtung.

Gemäß dem in Figur 1 dargestellten Ausführungsbeispiel ist die Peripherie der Behälterbehandlungsmaschine 1 mit einer Vielzahl nebeneinander an einem Rotor 2 angeordneten Behandlungsköpfen 3 dargestellt. Nicht dargestellt sind die an anderer Stelle befindlichen Zu- und Auslaufsterne zur Beschickung einer solchen Behälterbehandlungsmaschine mit Flaschen oder Dosen zum Zwecke der Befüllung und dergleichen.

Im Bereich dieser Peripherie befindet sich ein in unterschiedliche Positionen verfahrbarer Bestückungs- und Wechselautomat 4, mit welchem z. B. Luftrohre oder Spülbehälter von den Behandlungsköpfen 3 entfernt und in eine Vorratsposition verbringbar sind und die mit einer anderen Länge ausgestatteten, zu wechselnen Luftrohre aus ihrer Vorratsposition entnommen und mit den Behandlungsköpfen verbindbar sind. Zu diesem Zwecke verfährt der Bestückungs- und Wechselautomat 4 Teilsegmente 5,6 der Behälterbehandlungsmaschine 1 selbsttätig an, wobei der betreffende Bauteilwechsel zweckmäßig an mehreren Behandlungsköpfen 3 gleichzeitig durchgeführt wird. Hierbei wird zunächst eine separate Grobpositionierung der Behandlungsmaschine 1 durchgeführt, die dann zum Stillstand kommt, worauf der Bestückungs- und Wechselautomat 4 eine eigene Feinpositionierung vornimmt und mit den Austauscharbeiten beginnen kann. Hierbei kann auch eine Zustandsanalyse der auszutauschenden Bauteile mit anschließendem Wechsel vorgesehen sein.

Die jeweils entnommenen Bauteile, hier beispielsweise Luftrohre 7 einer Füllmaschine, werden zweckmäßig von der Bestückungseinheit 8 übernommen und in eine Magazinvorrichtung 9 verbracht. Hierzu besitzt die Bestückungseinheit 8 zweckmäßig mehrere Schraubeinheiten, die der Peripherie der Füllmaschine kreismäßig angepaßt sein können oder die betreffende Kreisausbildung anfahren und die Luftrohre 7 in dieser Kreisformation in die Magazinvorrichtung 9 verbringt. Gegebenenfalls kann auch vorgesehen sein, daß die einzelnen Köpfe der Bestükkungseinheit 8 diese Luftrohre 7 geradlinig in die Magazineinheit 9 verbringen. Hierzu können Schraubköpfe vorgesehen sein, mit welchen die Luftrohre 7 in entsprechende Ausnehmungen der Magazineinheit verschraubt werden. Bei der Verwendung von steckbaren Luftrohren sind entsprechend ausgebildete Einsteckköpfe an der betreffenden Bestückungseinheit 8 vorgesehen.

Es kann vorgesehen sein, daß nicht nur Luftrohre 7 sondern auch andere Bauteile, beispielsweise Spülbehälter 7' für eine Umlaufspülung an einer solchen Behälterbehandlungsmaschine 1 mit dem Bestückungs- und Wechselautomat 4 an die Behandlungsköpfe 3 verbracht werden. Hierzu kann im Bereich des Bestückungsund Wechselautomaten 4 eine weitere Magazinvorrichtung 12 für die Spülbehälter 7' vorgesehen sein. Hierzu ist es denkbar, daß die Bestückungseinheit 8 auf die Verarbeitung dieser unterschiedlichen Bauteile (Luftröhre, Spülbehälter) abgestimmt ist oder ein Wechsel einer solchen Bestückungseinheit 8 vorgenommen wird, die dann mit entsprechenden Greifern zum Erfassen der Spülbehälter 7' ausgestattet sind.

Die zum Aufbewahren der Spülbehälter 7' vorgesehenen Magazinvorrichtung 12 besteht, wie Figur 2 zeigt, aus aufrechtstehenden Einzelmagazinen 10, in denen mehrere Spülbehälter 7' übereinander gestapelt sind.Entsprechend der Größe einer Füllmaschine 1 sind mehrere solcher Einzelmagazine 10 nebeneinander angeordnet. Im unteren Bereich können die Spülbehälter durch Wegdrücken von federgelagerten Haltemitteln 11 durch die Greifer der Bestückungseinheit 8 entnommen und gegen die Füllventile 3 der Füllmaschine verbracht werden. Ebenso werden die nicht mehr benötigten Spülbehälter durch die Greifer von oben in die Aufnahmenute eingeführt und durch Schwerkraft oder durch automatische Führung der Greifereinheit nacheinander abgesenkt. Die Einzelmagazine 10 sind in der Magazinvorrichtung 12 an ihrem unteren Ende zentriert gelagert und weisen an ihrem oberen Ende eine Verriegelung 13 auf. Auf diese Weise können die Einzelmagazine 10 einzeln aus der Magazinvorrichtung 12 mit den Spülbehältern 7' entnommen und dann einer Reinigung unterworfen werden.

Die im Ausführungsbeispiel senkrecht verlaufenden Einzelmagazine 10 können mit ihrer Aufnahmenute für die Spülbehälter auch unter einem Winkel zur Lotrechten ausgerichtet sein, so dass die Spülbehälter 7' unter Schwerkraft von oben eingeführt werden können. Im unteren Bereich der Führungs- und Aufnahmenute können entsprechende Dämpfungselemente vorgesehen sein.

## Patentansprüche

1. Magazinvorrichtung für an umlaufenden Behälterbehandlungsmaschinen wie Füll-, Verschließmaschinen und dergleichen anbringbare Bauteile wie Spülbehälter und dergleichen, ***dadurch gekennzeichnet, dass*** die Magazinvorrichtung (12) aus mehreren längsgerichteten Einzelmagazinen (10) gebildet ist, in denen an einem unteren Ende die Spülbehälter (7') oder dergleichen gegen Haltemittel (11) entnehmbar und an einem oberen Ende zuführbar sind, wobei die Einzelmagazine (10) aus der Magazinvorrichtung (12) durch Öffnen einer Verriegelung (13) entnehmbar und mit Verriegelung in die Magazinvorrichtung (12) einsetzbar sind.

2. Magazinvorrichtung nach Anspruch 1, ***dadurch gekennzeichnet, dass*** die Einzelmagazine (10) lotrecht verlaufen.

3. Magazinvorrichtung nach Anspruch 1, ***dadurch gekennzeichnet,* dass** die Einzelnmagazine (10) unter einem Winkel zur lotrechten Ebene verlaufen.

4. Magazinvorrichtung nach den Ansprüche 1 bis 3, ***dadurch gekennzeichnet, dass*** die Spülbehälter (7') unter Schwerkraft in die Einzelmagazine (10) auffüllbar sind.

5. Magazinvorrichtung nach den vorhergehenden Ansprüchen, ***dadurch gekennzeichnet, dass*** die Einzelmagazine (10) im unteren Bereich ein Dämpfungselement aufweisen.

## Claims

1. Magazine apparatus for component parts, such as rinsing vessels and the like, which are attachable to circulatory vessel treating machines, such as filling machines, closing machines and the like, **characterised in that** the magazine apparatus (12) is formed from a plurality of longitudinally orientated individual magazines (10), in which, at a lower end, the rinsing vessels (7') or the like are removable in opposition to retaining means (11) and are suppliable at an upper end, the individual magazines (10) being removable from the magazine apparatus (12) as a result of a locking mechanism (13) being opened, and said magazines being insertable into the magazine apparatus (12) with a locking operation.

2. Magazine apparatus according to claim 1, **characterised in that** the individual magazines (10) extend vertically.

3. Magazine apparatus according to claim 1, **characterised in that** the individual magazines (10) extend at an angle relative to the vertical plane.

4. Magazine apparatus according to claims 1 to 3, **characterised in that** the rinsing vessels (7') can be loaded into the individual magazines (10) by gravity.

5. Magazine apparatus according to the preceding claims, **characterised in that** the individual magazines (10) have a damping member in the lower region.

## Revendications

1. Dispositif à magasins pour des composants, tels que récipients de rinçage et similaires, à placer sur des machines rotatives de traitement de récipients, telles que machines de remplissage, machines de fermeture et similaires, **caractérisé en ce que** le dispositif à magasins (12) est constitué de plusieurs magasins individuels (10) orientés longitudinalement, dans lesquels on peut prélever à une extrémité intérieure les récipients de rinçage (7') ou similaires contre des éléments de maintien (11), et les amener à une extrémité supérieure, les magasins individuels (10) pouvant être prélevés du dispositif à magasins (12) par ouverture d'un verrouillage (13) et insérés dans le dispositif à magasins (12) avec verrouillage.

2. Dispositif à magasins selon la revendication 1, **caractérisé en ce que** les magasins individuels (10) s'étendent verticalement.

3. Dispositif à magasins selon la revendication 1, **caractérisé en ce que** les magasins individuels (10) s'étendent suivant un angle par rapport au plan vertical.

4. Dispositif à magasins selon les revendications 1 à 3, **caractérisé en ce que** les récipients de rinçage (7') peuvent être chargés sous la force de gravité dans les magasins individuels (10).

5. Dispositif à magasins selon les revendications précédentes, **caractérisé en ce que** les magasins individuels (10) comportent des éléments d'amortissement dans la zone inférieure.
